# FASCICULE DE BREVET EUROPEEN

(11) **EP 0 978 240 B1**
(45) Date de publication et mention de la délivrance du brevet: **15.10.2003**
(21) Numéro de dépôt: 99401952.9
(22) Date de dépôt: 30.07.1999
(51) Int. Cl.: A45C 3/08, A45C 13/10

(54) **Sac, rabat pour sac et son procédé de montage**
Handtasche, Deckel dafür und Verfahren zur Befestigung desselben
Bag, closing flap therefor and method of attaching it thereto

(30) Priorité: 06.08.1998 FR 9810140
(43) Date de publication de la demande: 09.02.2000
(73) Titulaire: Hermes Sellier, 75008 Paris (FR)
(72) Inventeur: Blanckaert, Christian, 75008 Paris (FR)
(74) Mandataire: Derambure, Christian

(56) Documents cités:
- EP-A- 0 821 894
- FR-A- 2 618 649
- FR-A- 2 629 794
- FR-A- 2 757 751
- GB-A- 680 835
- GB-A- 682 729
- US-A- 2 784 756

## Description

L' invention concerne un sac.

Elle vise plus particulièrement un rabat pour sac, destiné à être monté sur la paroi du sac de façon amovible et sans couture, et un sac comprenant ce rabat.

Elle concerne également le procédé de montage du sac.

Le document US-A-2 784 756 concerne un sac à main comportant une feuille de couverture amovible. La feuille ou rabat est maintenue sur le sac au moyen de fermoirs et d'une anse traversant la feuille. L'anse et les fermoirs sont cousus sur le sac.

Un tel rabat est simplement posé et maintenu sur le sac par les fermoirs et l'anse. De plus, les fermoirs et l'anse sont solidarisés par couture ou soudure sur le sac. Il s'ensuit que la réalisation du sac est finalement assez complexe et donc coûteuse.

De plus, l'ouverture du sac est prédéterminée et fixe. Elle ne permet pas d'adapter le volume du sac en fonction de son contenu.

L'invention a donc pour but de remédier à ces inconvénients.

Elle propose à cet effet un sac dans lequel le rabat est monté de façon amovible et sans couture sur la paroi, l'ouverture du sac pouvant être adaptée selon le contenu.

Un premier objet de l'invention concerne un rabat pour sac destiné à être solidarisé au corps du sac, ce rabat étant formé d'une pièce déformable comprenant au moins deux passages ayant pour fonction de permettre le passage d'une lanière en vue du maintien du rabat à au moins une paroi du corps, les passages étant situés à distance suffisante l'un de l'autre et disposés sur le rabat de sorte que lorsque le rabat est monté sur le corps du sac, les passages soient en regard de la paroi pour permettre de solidariser le rabat à celle-ci par la lanière.

Le rabat comporte, vers son bord longitudinal arrière, deux passages situés au voisinage de ses bords transversaux.

Selon une variante de réalisation, il comporte au moins deux paires de passages.

Selon d'autres caractéristiques, il comporte deux passages situés au voisinage de sa partie médiane entre ses bords transversaux.

Il comporte en outre vers son bord longitudinal arrière au moins une première lumière pour un système de verrouillage.

La première lumière est située dans la partie médiane entre ses bords transversaux.

Le rabat comporte une seconde lumière pour le système de verrouillage vers son bord longitudinal avant.

La première et la seconde lumières sont disposées sensiblement en regard l'une de l'autre lorsque le rabat est replié sur lui-même autour d'un axe longitudinal médian.

La première lumière est entourée, de part et d'autre et à proximité, par deux passages pour la lanière de solidarisation.

Les passages et la première lumière ont une même forme générale.

Les passages et la première lumière sont disposés le long d'une même ligne droite sensiblement parallèle au bord longitudinal arrière du rabat.

Ce rabat comporte en outre au moins une découpe pour le passage d'au moins une anse.

Selon une variante, il comporte au moins deux découpes ou au moins une paire de découpes.

Les découpes sont situées dans la partie médiane entre les bords longitudinaux avant et arrière.

Selon une variante, les découpes sont situées au voisinage de ses bords transversaux.

Selon une autre variante, les découpes sont situées au voisinage de sa partie médiane entre ses bords transversaux.

Un deuxième objet de l'invention est un sac comprenant une paroi formant le contenant délimitant une ouverture et un rabat tel qu'il vient d'être décrit, associé à la paroi de manière à pouvoir recouvrir l'ouverture, dans lequel le rabat est monté de façon amovible et sans couture sur ladite paroi au moyen d'une lanière elle-même montée à frottement doux dans des passants de la paroi afin de ne pas s'en échapper de façon intempestive.

Selon d'autres caractéristiques, la lanière assure comme fonctions en premier lieu le maintien amovible du rabat sur la paroi et en second lieu la fermeture de l'ouverture par repliement de la paroi du sac sur elle-même, celle-ci étant conformée pour former des plis ou soufflets traversés par la lanière de manière à pouvoir être déployés, ou au contraire aplatis.

La lanière assure également comme fonction, en troisième lieu, le verrouillage du sac par coopération avec le système de verrouillage.

La paroi du sac forme vers son bord longitudinal arrière attenant à l'ouverture un ourlet dans lequel coopère une tige rigide.

Il comporte en outre au moins une anse traversant les découpes du rabat, pourvue à ses deux parties extrêmes de trous, ces dites parties extrêmes étant logées dans deux échancrures ménagées dans l'ourlet, la tige rigide transversale coopérant avec les trous de l'anse, de manière telle que l'anse est montée sur la paroi du corps du sac de façon amovible et sans couture.

Selon une variante, le sac comporte deux anses montées dans la même paire de découpes du rabat et d'échancrures de l'ourlet.

Le système de verrouillage se présente sous la forme d'une pièce comprenant :
- une platine ;
- un tourillon en saillie par rapport à la platine ;
- une première lumière ménagée dans le tourillon attenant à la platine ;
- une saillie saillant de la platine à l'opposé du tourillon.

La platine est positionnée, interposée et immobilisée entre la face interne du rabat et la lanière qui le maintient, laquelle traverse la première lumière du système de fermeture.

Le tourillon traverse une première lumière ménagée dans la paroi du corps du sac sur laquelle est appliqué le rabat et la saillie traverse la première lumière du rabat.

Des moyens de verrouillage sont associés à la saillie du système de verrouillage.

Le sac comporte également une seconde lumière ménagée dans la paroi du corps du sac à l'opposé de la première.

Le tourillon du système de verrouillage traverse alors la seconde lumière lorsque le sac est fermé.

Les parties extrêmes libres de la lanière sont ainsi placées dans la seconde lumière du système de verrouillage placée à l'extérieur du sac, ces parties extrêmes étant maintenues dans le système de verrouillage par le rabat qui les applique contre lui.

La première et la seconde lumières du sac s'étendent en une même direction, laquelle est sensiblement parallèle au bord longitudinal arrière.

Un troisième objet de l'invention est un procédé de montage d'un sac tel qu'il vient d'être décrit, à partir d'une paroi formant le corps du sac, d'un rabat et d'une lanière dans lequel :
- on positionne le rabat par rapport au corps du sac ;
- on enfile la lanière dans les passants de la paroi et dans les passages du rabat ;
- on tend la lanière ;
l'assemblage étant réalisé ainsi de façon amovible et sans couture.

On monte d'abord sur le rabat le système de verrouillage et on fait coopérer celui-ci avec la première lumière de la paroi.

On positionne ensuite l'anse dans les découpes du rabat et les échancrures de l'ourlet ; on enfile la tige rigide dans ledit ourlet ; et on immobilise celle-ci sur le corps du sac.

L'invention sera bien comprise grâce à la description qui suivra en référence aux dessins annexés dans lesquels :
- la figure 1 est une vue en élévation frontale de la face avant du sac fermé ;
- la figure 2 est une vue en élévation frontale de la face arrière du sac fermé ;
- la figure 3 est une vue en élévation latérale du sac fermé ;
- la figure 4 est une vue de dessus du seul rabat à plat ;
- la figure 5 est une vue en coupe selon la ligne V-V de la figure 1 ;
- la figure 6 est une vue en coupe longitudinale selon la ligne VI-VI de la figure 3 ;
- la figure 7 7 est une vue éclatée du système de fixation amovible du rabat et des anses sur le corps du sac ;
- la figure 8 est une vue en coupe selon la ligne VIII-VIII de la figure 6 ;
- les figures 9, 10 et 11 sont des vues en élévation des faces avant, arrière et latérale du corps du sac ;
- la figure 12 est une vue éclatée de la tige rigide et des vis qui coopèrent avec elle ;
- la figure 13 représente le système de fermeture seul en vue de dessus (13a) et en vue latérale (13b) ;
- la figure 14 représente en vue de dessus les différents éléments constitutifs des anses.

Selon le mode de réalisation illustré sur les figures, le sac 1 comprend :
- un corps de sac 2 ;
- un rabat 3 amovible ;
- au moins une lanière de solidarisation 4 du rabat 3 avec le corps de sac 2 ;
- au moins une anse 5 ;
- au moins un système de verrouillage 6 du sac 1.

Le corps du sac 2 a une forme générale de parallélépipède sensiblement rectangle, creux. Il est formé d'une paroi 7 délimitant une ouverture 8.

Cette paroi 7 comprend deux parois longitudinales arrière et avant, 9 et 10 respectivement, et deux parois latérales 11, respectivement face à face et sensiblement parallèles deux à deux.

Elle comprend en outre une paroi d'assise 12, sur laquelle le sac 1 est destiné à reposer, située du côté opposé à l'ouverture 8 du sac 1.

Dans le mode de réalisation illustré par les figures, la paroi 7 est d'un seul tenant.

Selon un variante de réalisation, la paroi 7 est réalisée par l'assemblage de plusieurs pièces, par exemple par couture ou analogue.

Les parois longitudinales arrière et avant 9 et 10 et les parois latérales 11 ont à plat une forme sensiblement trapézoïdale.

Les petites bases 13 de chaque trapèze délimitent ainsi l'ouverture 8 du sac 1.

La paroi longitudinale arrière 9 comprend en son bord longitudinal arrière 14 attenant à l'ouverture 8, un ourlet 15 formant un tunnel. Cet ourlet 15 s'étend longitudinalement, sensiblement parallèlement au bord longitudinal arrière 14. Il est disposé en saillie de l'ouverture 8 du sac 1, du côté opposé à la paroi 12.

Il est formé par le repli de la paroi 9 sur elle-même, et est assemblé par couture ou analogue, au bord longitudinal arrière 14.

Cet ourlet 15 est destiné notamment à permettre le maintien de l'anse 5 sur le corps du sac 2.

Deux échancrures 16 sont ménagées dans l'ourlet 15. Elles sont disposées dans la région médiane de l'ourlet 15. Ces échancrures 16 sont destinées à permettre le passage de l'anse 5 et son positionnement sur le corps du sac 2.

La paroi 7 comprend d'une part une première lumière 18 et d'autre part une seconde lumière 19 destinées à coopérer avec le système de verrouillage 6.

La première lumière 18 est ménagée dans la paroi longitudinale arrière 9, dans sa région médiane du côté du bord longitudinal arrière 14.

La seconde lumière 19 est ménagée dans la région médiane de la paroi longitudinale avant 10, du côté du bord longitudinal avant 20.

Les deux lumières 18 et 19 sont disposées sensiblement en regard l'une de l'autre.

La paroi 7 comprend d'autre part des passants 21, 21a destinés à permettre le passage de la lanière de solidarisation 4.

Selon le mode de réalisation illustré sur les figures 9, 10 et 11, le corps 2 2 comprend deux passants 21 sur chaque paroi longitudinale 9 et 10. Ces passants 21 sont disposés chacun sensiblement à égale distance des lumières 18 et 19, à proximité des bords latéraux 17.

Ces passants 21 et les première et seconde lumières 18 et 19 sont disposés sensiblement en alignement les uns à la suite des autres, selon une direction B sensiblement parallèle au bord longitudinal 20 ou 21.

Dans chaque paroi latérale 11, sont ménagés quatre passants 21a. Les passants 21a sont disposés au voisinage des bords latéraux 17. Ils sont sensiblement alignés à la suite les uns des autres selon une direction C sensiblement parallèle aux bords latéraux 17.

L'ouverture 8 du corps du sac 2 est recouverte lorsque le sac est fermé, par un rabat 3 amovible, non cousu au corps du sac 2.

Ce rabat 3 a à plat une forme générale sensiblement rectangulaire. Il- comporte deux bords longitudinaux respectivement arrière et avant 22, 23 et deux bords transversaux 24. Ces bords sont disposés en regard et sensiblement parallèles deux à deux.

Le rabat 3 comprend entre ses bords transversaux 24, au moins une découpe 25 destinée à permettre le passage de l'anse 5.

Dans le mode de réalisation illustré à la figure 4, le rabat 3 comprend deux découpes 25.

Une première lumière 26 est ménagée dans le rabat 3, dans la région médiane attenante au bord longitudinal arrière 22.

Une seconde lumière 27 est ménagée en regard de cette première lumière 26, dans la région médiane attenante au bord longitudinal avant 23 du rabat 3.

Ces première et seconde lumières 26 et 27 sont destinées à coopérer avec le système de verrouillage 6.

Des passages 28, 28a sont ménagés le long du bord longitudinal arrière 22 en alignement les uns avec les autres et avec la première lumière 26.

Sur la figure 4, ils sont au nombre de quatre. Deux passages 28a sont disposés dans la région médiane, à égale distance de part et d'autre et à proximité de la première lumière 26, tandis que les deux autres passage 28 sont ménagés à proximité des bords latéraux 24, à égale distance de la première lumière 26.

Ces passages 28 et 28a sont destinés à permettre le passage de la lanière de solidarisation 4 dans le rabat 3.

Les découpes 25, les lumières 18 et 19 et les passages 28, 28a ont chacun une forme générale allongée ou oblongue.

Dans le mode de réalisation illustré sur la figure 4, ces découpes 25, lumières 18 et 19 et passages 28 et 28a s'étendent parallèlement par rapport aux bords transversaux 24.

Le rabat 3 est formé d'un matériau sensiblement souple tout en présentant une certaine tenue. Il est réalisé par exemple en cuir ou succédané de cuir épais.

Dans le mode de réalisation illustré à la figure 3, le rabat 3 est préformé. Il est par exemple incurvé autour d'un axe longitudinal médian A. La concavité est alors tournée vers l'ouverture 8 du sac 1.

Ce rabat 3 est destiné à être monté sur la paroi 7 du corps 2 de façon amovible et sans couture. Il est maintenu sur le sac 1 en coopération notamment avec la lanière de solidarisation 4 et l'anse 5.

La lanière de solidarisation 4 a la forme d'un tronçon ouvert s'étendant longitudinalement. Sa longueur est au moins égale au périmètre du sac 1 attenant à l'ouverture 8.

Sa dimension transversale est déterminée en fonction de la dimension des passants 21, 21a et des passages 28, 28a.

Ainsi sa dimension transversale est sensiblement la même que celle des passants 21, 21a et passages 28, 28a, de manière que la lanière 4 une fois montée sur la paroi 7 et le rabat 3, ne s'échappe pas de façon intempestive des passants 21, 21a et des passages 28, 28a.

Les deux parties extrêmes 47 de la lanière 4 sont destinées à coopérer avec le système de verrouillage 6.

Cette lanière 4 présente une certaine souplesse et est réalisée par exemple en cuir ou succédané de cuir.

L'anse 5 a la forme d'un tronçon s'étendant longitudinalement, pourvu à chacune de ses parties extrêmes 29 de trous 30.

Elle est destinée à être montée dans les découpes 25 du rabat 3 et des échancrures 16 de l'ourlet 15.

Cette anse 5 est réalisée, par exemple en cuir ou succédané de cuir.

Dans un mode de réalisation préféré, le sac 1 comporte deux anses 5, 31. Une première anse 5 longue, permettant de porter le sac 1 en bandoulière, et une seconde anse 31 courte, pour porter le sac 1 à la main.

L'anse courte 31 est réalisée par la superposition de deux pièces de cuir 32 et 33, les deux faces côté chair étant l'une contre l'autre.

Dans ce cas, les deux anses 5 et 31 sont montées dans les mêmes paires de découpes 25 et d'échancrures 16.

L'anse 5 est maintenue au sac 1 par coopération avec une tige rigide 34 introduite dans l'ourlet 15.

Cette tige rigide 34 est d'axe longitudinal D parallèle à l'axe longitudinal E de l'ourlet 15.

Elle comporte à chacune de ses parties extrêmes 35 un logement 36 destiné à permettre l'introduction d'une tête saillante amovible 37.

Cette tête saillante 37 a, par exemple, la forme d'un clou à tête plate.

Ainsi la tige rigide 34 est montée de façon amovible, mais en étant emprisonnée, au sac 1 par vissage des têtes saillantes 37 dans les logements 36.

Le système de verrouillage 6 est destiné à coopérer avec les première et seconde lumières 18 et 19 du corps 2 du sac 1 et les première et seconde lumières 26 et 27 du rabat 3 respectivement.

Le système de verrouillage 6 a la forme d'une pièce s'étendant longitudinalement, par exemple cylindrique ou parallélépipèdique ou de forme analogue.

Cette pièce comprend d'une part une platine 38 et un tourillon 39. Le tourillon 39 est en saillie par rapport à la platine 38, son axe longitudinal F étant sensiblement perpendiculaire à la platine 38.

Une première et une seconde lumières 40, 41 sont ménagées dans le tourillon 39. La première lumière 40 est disposée dans la partie extrême 42 attenante à la platine 38. La seconde lumière 41 est disposée dans la partie extrême 43, à l'opposé de la platine 38.

Ces lumières 40, 41 sont destinées à coopérer avec la lanière de solidarisation 4.

Le système de verrouillage 6 comprend d'autre part une saillie 44 saillant de la platine 38, à l'opposé du tourillon 39.

Sur la figure 13b, la saillie 44 forme un anneau 48 enfiché dans la platine 38. Cet anneau 48 est destiné à coopérer avec des moyens de verrouillage 45.

Ces moyens de verrouillage 45 sont par exemple, sur la figure 2, un cadenas.

L'assemblage du rabat 3 amovible au sac 1, sans couture, est décrit ci-après.

Dans un premier temps, le système de verrouillage 6 est monté sur le rabat 3.

Les parties extrêmes 42, 43 du tourillon 39 sont introduites respectivement dans la première lumière 26 et la seconde lumière 27 du rabat 3.

Les première et seconde lumières 40, 41 du tourillon 39 se trouvent alors en saillie vers l'extérieur respectivement du bord longitudinal avant 23 et du bord longitudinal arrière 22 du rabat 3.

Puis, le rabat 3 est positionné par rapport au corps 2 du sac 1, de façon que les découpes 25 du rabat 3 soient en regard des échancrures 16 ménagées dans l'ourlet 15 du corps 2 du sac 1.

Ensuite, l'anse 5 ou les anses 5, 31 est ou sont assemblée(s) au corps 2 du sac 1 et au rabat 3.

Les parties extrêmes 29 de l'anse 5 sont introduites dans les découpes 25 du rabat 3, puis dans les échancrures 16 de l'ourlet 15.

La tige rigide 34 est alors enfilée dans l'ourlet 15 et passe au travers des trous 30 de l'anse 5 et de l'anse 31.

La tige 34 est fixée au corps 2 du sac par l'introduction d'une tête saillante 37 à chacune de ces parties extrêmes 35.

L'anse 5 ou les anses 5, 31 se trouvent ainsi montées et emprisonnées de manière amovible et sans couture au sac 1.

Lors de la fermeture du sac, le système de verrouillage 6 vient coopérer avec les lumières 18 et 19 du corps 2.

La partie extrême 42 est introduite dans la première lumière 18 du corps 2.

Tandis que la partie extrême 43 est introduite dans la seconde lumière 19, les lumières 40 et 41 du tourillon 39 se trouvent alors en saillie vers l'extérieur.

Le système de verrouillage 6 est maintenu en position sur le rabat 3 et le corps 2 par les moyens de verrouillage 45.

Les moyens de verrouillage 45 sont, par exemple, un cadenas introduit dans l'anneau 48 qui immobilise le système de verrouillage 6 sur la paroi longitudinale arrière 9 du corps du sac 2.

Le rabat 3 recouvre alors l'ouverture 8 du sac 1, le fermant, solidarisé au corps 2 du sac 1 par la lanière 4.

Cette lanière 4 est montée à la fois sur le corps du sac 2 et le rabat 3.

Elle est disposée en périphérie du corps du sac 2.

Elle est montée à frottement dans les passants 21, 21a du corps du sac 2 et les passages 28, 28a du rabat 3.

Elle passe de même au travers des première et seconde lumières 40, 41 du système de verrouillage 6 permettant ainsi de verrouiller la fermeture du sac 1.

Les parties extrêmes libres 47 de la lanière 4 sont alors placées l'une sur l'autre dans la seconde lumière 41 du système de verrouillage 6.

Elles sont maintenues en position par le rabat 3.

Ainsi, le rabat 3 se trouve monté et solidarisé à la paroi 7 du sac 1 par la lanière de solidarisation 4, coopérant à la fois avec les anses 5, 31 et le système de verrouillage 6.

Pour ouvrir le sac 1, le rabat 3 est simplement basculé vers la paroi longitudinale arrière 9 du sac 1. Il est maintenu à cette paroi 9, à la fois par les anses 5 et 31, la lanière 4 et le système de verrouillage 6 coopérant avec les moyens de verrouillage 45.

De plus, l'utilisation de la lanière de solidarisation 4 permet de fermer le sac 1 selon l'ouverture 8 souhaitée.

Ainsi en tendant fortement la lanière 4, la paroi 7 du sac 1 se replie. Cela crée des plis ou soufflets 46 à chaque paroi latérale 11.

L'ouverture 8 minimale et donc la fermeture du corps 2 du sac 1 est ainsi obtenue quand les plis 46 sont complètement aplatis.

Une ouverture 8 maximale est obtenue en relâchant fortement la lanière 4, les plis 46 sont alors complètement déployés.

Il est possible de conférer à un tel sac 1 différentes dimensions selon l'utilisation qui en est faite.

Ainsi, ce sac 1 peut être utilisé comme sac de voyage ou sac à main notamment.

## Revendications

1. Rabat pour sac (1) destiné à être solidarisé au corps (2) du sac (1), ce rabat (3) étant formé d'une pièce déformable et comprenant en outre au moins une découpe (25) par le passage d'au moins une anse (5) située dans la partie médiane entre les bords avant (23) et arrière (22) du rabat (3), **caractérisé en ce qu'**il comprend au moins deux passages (28) ayant pour fonction de permettre le passage d'une lanière (4) de maintien du rabat (3) à au moins une paroi (7) du corps (2), les passages (28) étant situés à l'avant et au voisinage de la partie médiane entre les bords transversaux (24) du rabat (3), à distance suffisante l'un de l'autre et disposés sur le rabat (3) de sorte que lorsque le rabat (3) est monté sur le corps (2) du sac (1), les passages (28) soient en regard de la paroi (7) pour permettre de solidariser le rabat (3) à celle-ci par la lanière (4).

2. Rabat selon la revendication 1, **caractérisé en ce qu'**il comporte au moins deux paires de passages (28, 28a).

3. Rabat selon l'une quelconque des revendications 1 à 2, **caractérisé en ce qu'**il comporte en outre vers son bord longitudinal arrière (22) au moins une première lumière (26) pour un système de verrouillage (6).

4. Rabat selon la revendication 3, **caractérisé en ce que** la première lumière (26) est située dans la partie médiane entre ses bords transversaux (24).

5. Rabat selon la revendication 3 ou 4, **caractérisé en ce qu'**il comporte une seconds lumière (27) pour le système de verrouillage (6) vers son bord longitudinal avant (23).

6. Rabat selon l'une quelconque des revendications 3 à 5, **caractérisé en ce que** la première et la seconds lumières (26, 27) sont disposées sensiblement en regard l'une de l'autre lorsque le rabat (3) est repli, sur lui-même autour d'un axe longitudinal médian (A).

7. Rabat selon la revendication 4, **caractérisé en ce que** la première lumière (26) est entourée, de part et d'autre et à proximité, par deux passages (28a) pour la lanière (4) de solidarisation, les passages (28a) et la première lumière (26) étant disposés le long d'une même ligne droite sensiblement parallèle au bord longitudinal arrière (22) du rabat (3).

8. Rabat selon l'une des revendications 1 à 7, **caractérisé en ce qu'**il comporte au moins deux découpes (25) ou au moins une paire de découpes (25).

9. Rabat selon l'une quelconque des revendications 1 à 8, **caractérisé en ce que** les découpes (25) sont situées au voisinage de ses bords transversaux (24).

10. Rabat selon l'une quelconque des revendications 1 à 9, **caractérisé en ce que** les découpes (25) sont situées au voisinage de sa partie médiane entre ses bords transversaux (24).

11. Rabat selon l'une quelconque des revendications 1 à 10, **caractérisé en ce que** les passages (28, 28a), lumière (26, 27) et découpes (25) ont chacun une forme générale allongée ou oblongue, s'étendant tous parallèlement par rapport aux bords transversaux (24).

12. Rabat selon l'une quelconque des revendications 1 à 11, **caractérisé en ce qu'**il est préformé en étant incurvé autour d'un axe longitudinal médian (A).

13. Sac comprenant une paroi (7) formant le contenant délimitant une ouverture (8) et un rabat (3) associé à la paroi (7) de manière à pouvoir recouvrir l'ouverture (8) dans lequel le rabat (3) est conforme à l'une des revendications 1 à 12 et est monté de façon amovible et sans couture sur ladite paroi (7) au moyen d'une lanière elle-même montée à frottement doux dans des passants (21) de la paroi (7) afin de ne pas s'en échapper de façon intempestive.

14. Sac selon la revendication 13, **caractérisé en ce que** la lanière assure comme fonctions en premier lieu le maintien amovible du rabat (3) sur la paroi (7) et en second lieu la fermeture de l'ouverture (8) par repliement de la paroi (7) du sac (1) sur elle-même, celle-ci étant conformée pour former des plis ou soufflets (46) travers,s par la lanière de manière à pouvoir être déployés, ou au contraire aplatis.

15. Sac selon la revendication 14, **caractérisé en ce que** la lanière (4) assure également comme fonction, en troisième lieu, le verrouillage du sac (1) par coopération avec le système de verrouillage (6).

16. Sac selon l'une quelconque des revendications 13 à 15, **caractérisé en ce que** la lanière (4) est placée autour de la paroi (7) à la périphérie de l'ouverture (8) du sac (1).

17. Sac selon l'une quelconque des revendications 13 à 16, **caractérisé en ce que** la lanière (4) est un tronçon ouvert dont les deux parties extrêmes libres (47) peuvent coopérer avec le système de verrouillage (6).

18. Sac selon l'une des revendications 13 à 17, **caractérisé en ce que** la paroi (7) du sac (1) forme vers son bord longitudinal arrière (14) attenant à l'ouverture (8) un ourlet (15) dans lequel coopère une tige rigide (34).

19. Sac selon la revendication 18, **caractérisé en ce que** la tige rigide (34) est montée de façon amovible, notamment au moyen d'au moins une tête saillante amovible (37) par vissage.

20. Sac selon l'une des revendications 13 à 19, **caractérisé en ce qu'**il comporte en outre au moins une anse (5) traversant les d,coupes (25) du rabat (3), pourvue à ses deux parties extrêmes (29) de trous (30), ces dites parties extrêmes (29) étant logées dans deux échancrures (16) ménagées dans l'ourlet (15), la tige rigide transversale (34) coopérant avec les trous (30) de l'anse (5), de manière telle que l'anse (5) est montée sur la paroi (7) du corps (2) du sac (1) de façon amovible et sans couture.

21. Sac selon l'une des revendications 13 à 20, **caractérisé en ce qu'**il comporte deux anses (5), (31) montées dans la même paire de d,coupes (25) du rabat (3) et d'échancrures (16) de l'ourlet (15).

22. Sac selon la revendication 21, **caractérisé en ce que** l'une (31) des anses est courte pour porter le sac (1) à la main et l'autre (5) longue, pour porter le sac (1) en bandoulière.

23. Sac selon la revendication 21 ou 22, **caractérisé en ce que** l'anse courte (31) est réalisée par superposition de deux pièces de cuir (32, 33), les deux faces côté chair étant l'une contre l'autre.

24. Sac selon l'une des revendications 13 à 23, **caractérisé en ce que** le système de verrouillage (6) se présente sous la forme d'une pièce comprenant :
- une platine (38) ;
- un tourillon (39) en saillie par rapport à la platine (38) ;
- une première lumière (40) ménagée dans le tourillon (39) attenant à la platine (38) ;
- une saillie (44) saillant de la platine (38) à l'opposé du tourillon (39).

25. Sac selon la revendication 24, **caractérisé en ce que** la platine (38) est positionnée, interposée et immobilisée entre la face interne du rabat (3) et la lanière (4) qui le maintient, laquelle traverse la première lumière (40) du système de verrouillage (6), le tourillon (39) traverse une première lumière (18) ménagée dans la paroi (7) du corps du sac (1) sur laquelle est appliqué le rabat (3), la saillie (44) traverse la première lumière (26) du rabat (3).

26. Sac selon la revendication 24, **caractérisé en ce que** des moyens de verrouillage (45) sont associés à la saillie (44) du système de verrouillage (6).

27. Sac selon l'une quelconque des revendications 24 à 26, **caractérisé en ce qu'**il comporte également une seconde lumière (19) ménagée dans la paroi (7) du corps (2) du sac (1) à l'opposé de la première (18) ; et **en ce que** le tourillon (39) du système de verrouillage (6) traverse la seconde lumière (19) lorsque le sac (1) est fermé ; et **en ce que** les parties extrêmes (47) libres de la lanière (4) sont placées dans la seconde lumière (41) du système de verrouillage (6) placée à l'extérieur du sac (1), ces parties extrêmes (47) étant maintenues dans le système de verrouillage (6) par le rabat (3) qui les applique contre lui.

28. Sac salon la revendication 27, **caractérisé en ce que** la première (18) et la seconds lumière (19) du sac (1) s'étendent en une même direction, laquelle est sensiblement parallèle au bord longitudinal arrière (14).

29. Procédé spécialement adapté au montage d'un sac (1) conforme à l'une quelconque des revendications 13 à 28 à partir d'une paroi (7) formant le corps (2) du sac (1), d'un rabat (3) selon l'une quelconque des revendications 1 à 12 et d'une lanière (4) dans lequel :
- on positionne le rabat (3) par rapport au corps (2) du sac (1);
- on enfile la lanlère (4) dans les passants (21) de la paroi (7) et dans les passages (28) du rabat (3) ;
- on tend la lanière (4) ;
l'assemblage étant réalisé ainsi de façon amovible et sans couture.

30. Procédé de montage selon la revendication 29, **caractérisé en ce qu'**on monte d'abord sur le rebat (3) le système de verrouillage (6) et on fait coopérer celui-ci avec la première lumière (18) de la paroi (7).

31. Procédé de montage selon la revendication 29 ou 30, **caractérisé en ce qu'**on positionne l'anse (5) dans les d,coupes (25) du rabat (3) et les échancrures (16) de l'ourlet (15) ; on enfile la tige rigide (34) dans ledit ourlet (15) ; et on immobilise celle-ci sur le corps (2) du sac (1).

## Patentansprüche

1. Klappe für eine Tasche (1), die am Körper (2) der Tasche (1) befestigt werden soll, wobei diese Klappe (3) aus einem einzigen verformbaren Teil besteht, mit ferner mindestens einem Ausschnitt (25) zur Durchführung mindestens eines im mittleren Teil zwischen der vorderen (23) und der hinteren Kante (22) der Klappe (3) angeordneten Henkels (5), **dadurch gekennzeichnet, dass** sie mindestens zwei Durchführungen (28) aufweist, die die Durchführung eines Halteriemens (4) der Klappe (3) an mindestens einer Wand (7) des Körpers (2) ermöglichen sollen, wobei sich die Durchführungen (28) am vorderen Teil und in der Nähe des mittleren Teils zwischen den Querkanten (24) der Klappe (3) in einem ausreichenden Abstand voneinander befinden und so auf der Klappe (3) angeordnet sind, dass die Durchführungen (28) bei am Körper (2) der Tasche (1) montierter Klappe (3) gegenüber der Wand (7) liegen, um die Befestigung der Klappe (3) an dieser anhand des Riemens (4) zu ermöglichen.

2. Klappe nach Anspruch 1, **dadurch gekennzeichnet, dass** sie mindestens zwei Paar Durchführungen (28, 28a) umfasst.

3. Klappe nach einem der Ansprüche 1 bis 2, **dadurch gekennzeichnet, dass** sie ferner in Richtung ihrer hinteren Längskante (22) mindestens eine erste Aussparung (26) für ein Verriegelungssystem (6) umfasst.

4. Klappe nach Anspruch 3, **dadurch gekennzeichnet, dass** die erste Aussparung (26) im mittleren Teil zwischen ihren Querkanten (24) vorgesehen ist.

5. Klappe nach Anspruch 3 oder 4, **dadurch gekennzeichnet, dass** sie eine zweite Aussparung (27) für das Verriegelungssystem (6) in Richtung ihrer vorderen Längskante (23) umfasst.

6. Klappe nach einem der Ansprüche 3 bis 5, **dadurch gekennzeichnet, dass** die erste und die zweite Aussparungen (26, 27) sich in etwa gegenüberliegend angeordnet sind, wenn die Klappe (3) um eine mittlere Längsachse (A) herum zugeklappt ist.

7. Klappe nach Anspruch 4, **dadurch gekennzeichnet, dass** die erste Aussparung (26) auf beiden Seiten und in der Nähe von zwei Durchführungen (28a) für den Befestigungsriemen (4) umgeben ist, wobei die Durchführungen (28a) und die erste Aussparung (26) entlang einer gleichen geraden, etwa parallel zur hinteren Längskante (22) der Klappe (3) verlaufenden Linie angeordnet sind.

8. Klappe nach einem der Ansprüche 1 bis 7, **dadurch gekennzeichnet, dass** sie mindestens zwei Ausschnitte (25) oder mindestens ein Paar Ausschnitte (25) umfasst.

9. Klappe nach einem der Ansprüche 1 bis 8, **dadurch gekennzeichnet, dass** sich die Ausschnitte (25) in der Nähe ihrer Querkanten (24) befinden.

10. Klappe nach einem der Ansprüche 1 bis 9, **dadurch gekennzeichnet, dass** sich die Ausschnitte (25) in der Nähe ihres mittleren Teils zwischen ihren Querkanten (24) befinden.

11. Klappe nach einem der Ansprüche 1 bis 10, **dadurch gekennzeichnet, dass** die Durchführungen, Aussparungen (26, 27) und Ausschnitte (25) jeweils eine allgemeine längliche oder gestreckte Form aufweisen und sich alle parallel zu den Querkanten (24) erstrecken.

12. Klappe nach einem der Ansprüche 1 bis 11, **dadurch gekennzeichnet, dass** sie vorgeformt ist, indem sie um eine mittlere Längsachse (A) herum einwärts gekrümmt ist.

13. Tasche mit einer den Behälter bildenden Wand (7), die eine Öffnung (8) abgrenzt und mit einer mit der Wand (7) verbundene Klappe (3), um die Öffnung (8) zudecken zu können, bei der die Klappe (3) einem der Ansprüche 1 bis 12 entspricht und abnehmbar und nahtlos an der besagten Wand (7) anhand eines Riemens montiert ist, der seinerseits mit leichter Reibung in Durchgängen (21) der Wand (7) montiert ist, um aus dieser nicht unbeabsichtigt entweichen zu können.

14. Tasche nach Anspruch 13, **dadurch gekennzeichnet, dass** der Riemen erstens den abnehmbaren Halt der Klappe (3) an der Wand (7) und zweitens den Verschluss der Öffnung (8) durch Umklappen der Wand (7) der Tasche (1) um sich selbst gewährleistet, wobei letztere ausgebildet ist, um Falten oder Bälge (46) zu bilden, die vom Riemen so durchquert werden, dass sie aufgeweitet oder zusammengedrückt werden können.

15. Tasche nach Anspruch 14, **dadurch gekennzeichnet, dass** der Riemen (4) drittens ebenfalls die Verriegelung der Tasche (1) durch Zusammenwirken mit dem Verriegelungssystem (6) gewährleistet.

16. Tasche nach einem der Ansprüche 13 bis 15, **dadurch gekennzeichnet, dass** der Riemen (4) um die Wand (7) herum am Rand der Öffnung (8) der Tasche (1) angeordnet ist.

17. Tasche nach einem der Ansprüche 13 bis 16, **dadurch gekennzeichnet, dass** der Riemen (4) ein offener Abschnitt ist, dessen beiden freien Endteile (47) mit dem Verriegelungssystem (6) zusammenwirken können.

18. Tasche nach einem der Ansprüche 13 bis 17, **dadurch gekennzeichnet, dass** die Wand (7) der Tasche (1) in Richtung ihrer hinteren, an die Öffnung (8) angrenzenden Längskante (14) einen Saum (15) bildet, in dem eine starre Stange (34) zusammenwirkt.

19. Tasche nach Anspruch 18, **dadurch gekennzeichnet, dass** die starre Stange (34) abnehmbar montiert ist, insbesondere anhand mindestens eines herausragenden, durch Abschrauben abnehmbaren Kopfs (37).

20. Tasche nach einem der Ansprüche 13 bis 19, **dadurch gekennzeichnet, dass** sie ferner mindestens einen Henkel (5) aufweist, der die Ausschnitte (25) der Klappe (3) durchquert und an seinen beiden Endteilen (29) Löcher (30) aufweist, wobei diese besagten Endteile (29) in zwei im Saum (15) vorgesehenen Einschnitten (16) gelagert sind, wobei die starre Querstange (34) mit den Löchern (30) des Henkels (5) zusammenwirkt, so dass der Henkel (5) abnehmbar und nahtlos an der Wand (7) des Körpers (2) der Tasche (1) montiert ist.

21. Tasche nach einem der Ansprüche 13 bis 20, **dadurch gekennzeichnet, dass** sie zwei Henkel (5), (31) umfasst, die in dem gleichen Paar Ausschnitte (25) der Klappe (3) und Einschnitte (16) des Saums (15) montiert sind.

22. Tasche nach Anspruch 21, **dadurch gekennzeichnet, dass** einer (31) der Henkel kurz ist, um die Tasche (1) in der Hand tragen zu können, und der andere (5) lang ist, um die Tasche (1) über der Schulter tragen zu können.

23. Tasche nach Anspruch 21 oder 22, **dadurch gekennzeichnet, dass** der kurze Henkel (31) durch Überlagerung von zwei Lederstücken (32, 33) hergestellt wird, wobei die beiden hautseitigen Flächen gegeneinander liegen.

24. Tasche nach einem der Ansprüche 13 bis 23, **dadurch gekennzeichnet, dass** das Verriegelungssystem (6) aus einem Teil besteht mit:
- einer Platine (38),
- einem in Bezug auf die Platine (38) herausragenden Zapfen (39);
- einer ersten Aussparung (40), die in dem Zapfen (39) an die Platine (38) angrenzend vorgesehen ist;
- einem Vorsprung (44), der gegenüber dem Zapfen (39) aus der Platine (38) herausragt.

25. Tasche nach Anspruch 24, **dadurch gekennzeichnet, dass** die Platine (38) zwischen der Innenfläche der Klappe (3) und dem sie festhaltenden Riemen (4) positioniert, eingefügt und festgehalten wird, wobei der Riemen die erste Aussparung (40) des Verriegelungssystems (6) durchquert, der Zapfen (39) eine erste Aussparung (18) durchquert, die in der Wand (7) des Körpers der Tasche (1) vorgesehen ist, an der die Klappe (3) anliegt, und der Vorsprung (44) die erste Aussparung (26) der Klappe (3) durchquert.

26. Tasche nach Anspruch 24, **dadurch gekennzeichnet, dass** Verriegelungsmittel (45) mit dem Vorsprung (44) des Verriegelungssystems (6) zugeordnet sind.

27. Tasche nach einem der Ansprüche 24 bis 26, **dadurch gekennzeichnet, dass** sie ebenfalls eine zweite Aussparung (19) aufweist, die in der Wand (7) des Körpers (2) der Tasche (1) gegenüber der ersten Aussparung (18) vorgesehen ist; und **dass** der Zapfen (39) des Verriegelungssystems (6) die zweite Aussparung (19) durchquert, wenn die Tasche (1) geschlossen ist; und **dass** die freien Endteile (47) des Riemens (4) in der zweiten Aussparung (41) des Verriegelungssystems (6) außerhalb der Tasche angeordnet sind, wobei diese Endteile (47) im Verriegelungssystem (6) durch die Klappe (3) festgehalten werden, die sie gegen sich drückt.

28. Tasche nach Anspruch 27, **dadurch gekennzeichnet, dass** sich die erste (18) und die zweite Aussparung (19) der Tasche (1) in einer gleichen Richtung erstrecken, die etwa parallel zur hinteren Längskante (14) verläuft.

29. Verfahren, das speziell für die Montage einer Tasche (1) nach einem der Ansprüche 13 bis 28 geeignet ist, ausgehend von einer den Körper (2) der Tasche (1) bildenden Wand (7), einer Klappe (3) nach einem der Ansprüche 1 bis 12 und einem Riemen (4), bei dem man:
- die Klappe (3) in Bezug auf den Körper (2) der Tasche (1) positioniert;
- den Riemen (4) in die Durchgänge (21) der Wand (7) und in die Durchführungen (28) der Klappe (3) einfädelt;
- den Riemen (4) spannt;
wobei der Zusammenbau demnach abnehmbar und nahtlos erfolgt.

30. Montageverfahren nach Anspruch 29, **dadurch gekennzeichnet, dass** man zunächst das Verriegelungssystem (6) an der Klappe (3) montiert und es dann mit der ersten Aussparung (18) der Wand (7) zusammenwirken lässt.

31. Montageverfahren nach Anspruch 29 oder 30, **dadurch gekennzeichnet, dass** man den Henkel (5) in die Ausschnitte (25) der Klappe (3) und in die Einschnitte (16) des Saums (15) positioniert; dass man die starre Stange (34) in den besagten Saum (15) einfädelt; und dass man sie am Körper (2) der Tasche (1) befestigt.

## Claims

1. A flap for a bag (1) intended to be connected to the body (2) of the bag (1), this flap (3) being formed by a deformable piece and also comprising at least one cutout (25) for at least one handle (5) to pass situated in the middle part between the front (23) and rear (22) edges of the flap (3), **characterised in that** it comprises at least two passages (28) whose function is to allow the passage of a strap (4) for holding the flap (3) on at least one wall (7) of the body (2), the passages (28) being situated in front of and close to the middle part between the transverse edges (24) of the flap (3), at a sufficient distance from each other and disposed on the flap (3) so that, when the flap (3) is mounted on the body (2) of the bag (1), the passages (28) are opposite the wall (7) in order to make it possible to connect the flap (3) thereto by the strap (4).

2. A flap according to Claim 1, **characterised in that** it comprises at least two pairs of passages (28, 28a).

3. A flap according to either one of Claims 1 to 2, **characterised in that** it also comprises, towards its rear longitudinal edge (22), at least a first aperture (26) for a locking system (6).

4. A flap according to Claim 3, **characterised in that** the first aperture (26) is situated in the middle part between its transverse edges (24).

5. A flap according to Claim 3 or 4, **characterised in that** it comprises a second aperture (27) for the locking system (6) towards its front longitudinal edge (23).

6. A flap according to any one of Claims 3 to 5, **characterised in that** the first and second apertures (26, 27) are disposed substantially opposite each other when the flap (3) is folded on itself about a median longitudinal axis (A).

7. A flap according to Claim 4, **characterised in that** the first aperture (26) is surrounded, on each side and close by, by two passages (28a) for the connecting strap (4), the passages (28a) and the first aperture (26) being disposed along the same straight line substantially parallel to the rear longitudinal edge (22) of the flap (3).

8. A flap according to one of Claims 1 to 7, **characterised in that** it comprises at least two cutouts (25) or at least one pair of cutouts (25).

9. A flap according to any one of Claims 1 to 8, **characterised in that** the cutouts (25) are situated close to its transverse edges (24).

10. A flap according to any one of Claims 1 to 9, **characterised in that** the cutouts (25) are situated in the vicinity of its middle part between its transverse edges (24).

11. A flap according to any one of Claims 1 to 10, **characterised in that** the passages (28, 28a), apertures (26, 27) and cutouts (25) each have a general elongate or oblong shape, all extending parallel with respect to the transverse edges (24).

12. A flap according to any one of Claims 1 to 11, **characterised in that** it is preformed whilst being curved around a median longitudinal axis (A).

13. A bag comprising a wall (7) forming the container delimiting an opening (8) and a flap (3) associated with the wall (7) so as to be able to cover the opening (8) in which the flap (3) is in accordance with one of Claims 1 to 12 and is mounted removably and without stitching on the said wall (7) by means of a strap itself mounted with slight friction in loops (21) on the wall (7) so as not to escape from it in an unwanted fashion.

14. A bag according to Claim 13, **characterised in that** the strap provides as functions firstly the removable holding of the flap (3) on the wall (7) and secondly the closure of the opening (8) by folding of the wall (7) of the bag (1) on itself, the said wall being made so as to form folds or bellows (46) over which the strap passes so as to be able to be deployed, or on the other hand flattened.

15. A bag according to Claim 14, **characterised in that** the strap (4) also provides as a function, thirdly, the locking of the bag (1) by cooperation with the locking system (6).

16. A bag according to any one of Claims 13 to 15, **characterised in that** the strap (4) is placed around the wall (7) at the periphery of the opening (8) of the bag (1).

17. A bag according to any one of Claims 13 to 16, **characterised in that** the strap (4) is an open portion whose two free end parts (47) can cooperate with the locking system (6).

18. A bag according to one of Claims 13 to 17, **characterised in that** the wall (7) of the bag (1) forms, towards its rear longitudinal edge (14) adjacent to the opening (8), a hem (15) in which a rigid rod (34) cooperates.

19. A bag according to Claim 18, **characterised in that** the rigid rod (34) is removably mounted, in particular by means of at least one removable projecting head (37), by screwing.

20. A bag according to one of Claims 13 to 19, **characterised in that** it also comprises at least one handle (5) passing through the cutouts (25) in the flap (3), provided at its two end parts (29) with holes (30), the said end parts (29) being housed in two scallops (16) provided in the hem (15), the transverse rigid rod (34) cooperating with the holes (30) in the handle (5), so that the handle (5) is mounted on the wall (7) of the body (2) of the bag (1) removably and without stitching.

21. A bag according to one of Claims 13 to 20, **characterised in that** comprises two handles (5), (31), mounted in the same pair of cutouts (25) in the flap (3) and of scallops (16) in the hem (15).

22. A bag according to Claim 21, **characterised in that** one (31) of the handles is short for carrying the bag (1) in the hand and the other (5) long for carrying the bag (1) as a shoulder strap.

23. A bag according to Claim 21 or 22, **characterised in that** the short handle (31) is produced by superimposing two pieces of leather (32, 33), the two faces on the flesh side being against each other.

24. A bag according to one of Claims 13 to 23, **characterised in that** the locking system (6) is in the form of a piece comprising:
- a plate (38);
- a journal (39) projecting with respect to the plate (38) ;
- a first aperture (40) provided in the journal (39) adjacent to the plate (38);
- a projection (44) projecting from the plate (38) opposite to the journal (39).

25. A bag according to Claim 24, **characterised in that** the plate (38) is positioned, interposed and immobilised between the internal face of the flap (3) and the strap (4) which holds it, which passes through the first aperture (40) of the locking system (6), the journal (39) passes through a first aperture (18) provided in the wall (7) of the body of the bag (1) to which the flap (3) is applied, and the projection (44) passes through the first aperture (26) in the flap (3).

26. A bag according to Claim 24, **characterised in that** the locking means (45) are associated with the projection (44) on the locking system (6).

27. A bag according to any one of Claims 24 to 26, **characterised in that** it also comprises a second aperture (19) provided in the wall (7) of the body (2) of the bag (1) opposite to the first (18); and **in that** the journal (39) of the locking system (6) passes through the second aperture (19) when the bag (1) is closed; and **in that** the free end parts (47) of the strap (4) are placed in the second aperture (41) of the locking system (6) placed outside the bag (1), these end parts (47) being held in the locking system (6) by the flap (3) which presses them against it.

28. A bag according to Claim 27, **characterised in that** the first (18) and second (19) apertures in the bag (1) extend in the same direction, which is substantially parallel to the rear longitudinal edge (14).

29. A method especially adapted to the assembly of a bag (1) in accordance with any one of Claims 13 to 28, using a wall (7) forming the body (2) of the bag (1), a flap (3) and a strap (4), in which:
- the flap (3) is positioned with respect to the body (2) of the bag (1);
- the strap (3) is slipped through the loops (21) on the wall (7) and in the passages (28) in the flap (3) ;
- the strap (4) is tensioned;
the assembly thus being effected removably and without stitching.

30. An assembly method according to Claim 29, **characterised in that** firstly the locking system (6) is mounted on the flap (3) and is made to cooperate with the first aperture (18) in the wall (7).

31. An assembly method according to Claim 29 or 30, **characterised in that** the handle (5) is positioned in the cutouts (25) in the flap (3) and the scallops (16) in the hem (15); the rigid rod (34) is slipped into the said hem (15); and the said rod is immobilised on the body (2) of the bag (1).
